# FASCICULE DE BREVET EUROPEEN

(11) **EP 0 528 723 B1**
(45) Date de publication et mention de la délivrance du brevet: **25.09.1996**
(21) Numéro de dépôt: 92402256.9
(22) Date de dépôt: 07.08.1992
(51) Int. Cl.: B22C 9/08, B22D 35/00

(54) **Procédé de coulée en source à remplissage régulé et moule pour la mise en oeuvre de ce procédé**
Steigender Guss mit geregelter Formfüllung und Form für genanntes Verfahren
Method for bottom pouring with controlled mould filling and mould

(30) Priorité: 09.08.1991 FR 9110190
(43) Date de publication de la demande: 24.02.1993
(73) Titulaire: AUTOMOBILES PEUGEOT, 75116 Paris (FR); AUTOMOBILES CITROEN, 92200 Neuilly sur Seine (FR)
(72) Inventeur: Pellerier, Alain, F-08000 Villers Semeuse (FR)
(74) Mandataire: Beauchamps, Georges

(56) Documents cités:
- FR-A- 2 216 040
- GB-A- 1 582 519
- GB-A- 2 016 327

## Description

La présente invention se rapporte à un procédé de moulage ou de fonderie et concerne également un moule pour effectuer une coulée de matériau liquide ou en fusion suivant ce procédé.

On connait depuis longtemps des moules dans lesquels est réalisée une cavité de moulage dont la forme correspond à celle de la pièce que l'on désire obtenir. Un conduit vertical dit puits de descente, qui débouche sur la face supérieure du moule, est relié à la cavité de moulage pour permettre son remplissage à l'aide par exemple d'un métal en fusion.

Suivant une technique dite de coulée "en chute", le puits de descente est raccordé à la partie supérieure ou sommet de la cavité de moulage. Avec un tel puits, le métal en fusion chute directement dans la cavité, ce qui peut endommager cette dernière et provoquer des à-coups lors du remplissage, notamment à cause des difficultés d'évacuation des gaz se formant dans la cavité lors de la coulée.

Afin d'améliorer le dégazage et de réduire les à-coups lors du remplissage, on a prévu dans l'art antérieur de raccorder le puits de descente à la base d'une ou plusieurs cavités de moulage pour que le remplissage s'effectue par le bas. Cette technique dite de coulée "en source" oblige cependant à freiner le métal en fusion en bas du puits, afin de diminuer la pression avec laquelle le métal pénètre dans la cavité, surtout en début de coulée, puisque cette pression correspond au moins à la hauteur de métal dans le puits de descente.

On comprend donc que suivant la coulée "en source", la pression dans le puits de descente varie durant le remplissage de la cavité de moulage, de sorte que des risques d'endommagement du puits de descente persistent en début de coulée et que la fin du remplissage, où la pression est réduite, ne permet pas d'obtenir une bonne précision de la pièce de fonderie.

Dans le document GB-A-1582519, sont décrits un procédé de moulage et un moule correspondant au préambule des revendications 1 et 5 respectivement.

La présente invention a pour but de proposer un moule par exemple de fonderie ainsi qu'un procédé de coulée en source améliorés grâce auxquels le remplissage de la cavité de moulage est plus régulier, afin de pallier de façon simple et économique les inconvénients rencontrés dans l'art antérieur.

A cet effet, l'un des objets de l'invention est un procédé de moulage pour la réalisation d'une pièce selon la technique de coulée dite en source, et consistant à :
(a) préparer un moule comprenant au moins une cavité de moulage de forme correspondant à celle de la pièce à réaliser, ainsi qu'au moins un puits de descente qui s'étend sensiblement à la verticale depuis une partie inférieure ou base de ladite cavité, avec laquelle il communique, jusqu'à une partie supérieure du moule où il débouche ; et
(b) couler un matériau liquide ou en fusion dans le puits de descente jusqu'au remplissage au moins de la cavité,
caractérisé en ce que l'étape (a) de préparation du moule comprend en outre la formation dans le puits de descente de moyens de régulation qui sont aptes, lors de l'étape (b) de coulée, à créer une diminution de la pression d'écoulement du matériau en fusion à l'intérieur du puits, et qui consistent à réaliser une chambre de dépression en forme de bassin traversée par le puits sensiblement au-dessus du niveau de la partie supérieure de la cavité de moulage, lequel puits de descente débouche dans la partie inférieure du bassin de dépression par des orifices de sortie qui sont décalés par rapport à l'orifice ou aux orifices d'entrée du puits dans la partie supérieure du bassin.

Suivant une caractéristique de ce procédé, lors de l'étape (b), le bassin de dépression se remplit au fur et à mesure de la coulée, jusqu'à un niveau donné où l'alimentation de matière en fusion est interrompue, ce niveau étant déterminé pour que la quantité de matière en fusion contenue dans le bassin suffise à finir de remplir toutes les cavités du moule.

Suivant une autre caractéristique, l'étape (b) comprend en outre la détection du niveau donné dans le bassin de dépression, et la commande de l'interruption de ladite alimentation quand ce niveau est atteint.

On précisera ici que, si le moule est alimenté par une poche de coulée ou analogue, équipée à sa partie inférieure d'une busette venant en contact avec le moule en regard du puits de descente, lors de l'étape de coulée (b), le niveau de matériau en fusion dans la poche est maintenu constant.

La présente invention a également pour objet un moule pour la mise en oeuvre d'un procédé de coulée dite en source, du type comprenant au moins une cavité de moulage dont la forme correspond à celle d'une pièce à réaliser, et au moins un puits de descente qui s'étend sensiblement à la verticale depuis une partie inférieure ou base de ladite cavité avec laquelle il communique, jusqu'à une partie supérieure du moule où il débouche, caractérisé en ce que des moyens de régulation aptes à créer une diminution de la pression d'écoulement dans le puits de descente sont formés dans ce dernier et sont constitués par un bassin de dépression dans la partie inférieure duquel débouche le puits de descente par des orifices de sortie qui sont décalés par rapport à l'orifice ou aux orifices d'entrée du puits dans la partie supérieure du bassin.

Le bassin de dépression possède une section qui est supérieure à celle du puits de descente et dans laquelle ce dernier débouche de part et d'autre.

On précisera que le bassin de dépression est disposé à un niveau sensiblement au-dessus de celui de la partie supérieure de la cavité de moulage.

En outre, le moule se caractérise en ce qu'il comporte des moyens de détection aptes à déterminer si un niveau donné de matériau en fusion est atteint dans le bassin de dépression.

Mais d'autres avantages et caractéristiques de l'invention ressortiront mieux de la description détaillée d'un mode de réalisation donné uniquement à titre d'exemple, qui suit et se réfère aux dessins annexés, dans lesquels :
La figure 1 est une vue schématique en coupe d'un dispositif de fonderie équipé d'un moule pour coulée en source conforme à l'invention.
La figure 2 est une vue en coupe suivant la ligne II-II de la figure 1.
La figure 3 est une vue agrandie d'un détail de la figure 2, avec la quenouille en position d'obturation de la busette.

En se reportant à la figure 1, on voit un dispositif de fonderie 10 pour la réalisation de pièces (non représentées) avec un matériau liquide ou en fusion, selon la technique de coulée dite "en source". Bien que l'exemple illustré se rapporte à la fonderie, l'invention peut également s'appliquer à d'autres techniques de moulage.

A la partie supérieure du dispositif 10, on a représenté une poche de coulée 20 en matériau réfractaire contenant un matériau ou métal en fusion 30 tel que par exemple une fonte à graphite sphéroïdal (fonte GS). La poche de coulée 20 comprend, au niveau d'une paroi 21 qui en constitue la partie inférieure ou fond, d'une part un conduit à matériau 22 et d'autre part une ouverture de coulée 23.

L'ouverture dans la paroi de fond 21 de la poche 20 est constituée par une busette 23. La référence 24 désigne un bouchon mobile ou quenouille, pouvant se déplacer de haut en bas suivant la direction de l'axe de la busette 23. Dans la position illustrée sur les figures 1 et 3, une partie immergée dans le métal 30 de la quenouille 24 est en contact avec l'ouverture de la busette 23 afin d'empêcher le métal 30 contenu dans la poche 20 de s'écouler au travers de la busette. Par contre, quand la quenouille 24 n'est pas en contact avec la busette 23 (figure 2), le métal 30 s'écoule hors de la poche 20 au travers de l'ouverture de coulée.

Bien que l'exemple illustré comprenne une poche de coulée 20, tout autre équipement d'alimentation analogue tel qu'un four sous pression par exemple, peut également être utilisé.

Un moule 40 est disposé en dessous de la poche de coulée 20, et vient en contact avec la busette 23. Ce moule 40 qui peut être réalisé suivant toute technique conventionnelle, par exemple en sable, est disposé sur un mécanisme de maintien et de déplacement 50 de type connu, et comporte au moins une cavité de moulage 41 dont la forme correspond à celle d'une pièce à réaliser. Sur la figure 2, on a représenté quatre cavités de moulage 41 qui sont raccordées les unes aux autres, par leur partie inférieure ou base opposée à la poche 20, à l'aide d'un conduit horizontal de répartition 42 formé dans le moule.

Un puits de descente désigné en 43 s'étend sensiblement à la verticale, depuis la base de la cavité où se trouve le conduit horizontal 42 avec lequel il communique, jusqu'à une partie supérieure du moule 40 où il débouche en regard de la busette 23. Evidemment, on peut aussi prévoir plusieurs puits de descente 43 dans chaque moule, par exemple un par cavité de moulage. A sa jonction avec le conduit de répartition 42, c'est-à-dire à son extrémité inférieure, le puits de descente 43 comporte de façon connue une chambre de freinage 43a qui permet de ralentir l'écoulement de métal 30 afin de ne pas endommager les cavités 41 du moule.

On remarque également sur la figure 1 un fil 33 fourré d'un additif tel qu'un alliage de silicium, qui permet d'effectuer à proximité de la busette 23 un traitement du métal en fusion 30, de façon à améliorer la microstructure de la pièce coulée une fois solidifiée après refroidissement.

Conformément à la présente invention, des moyens de régulation 60 sont formés dans le puits de descente 43, afin de créer une diminution de la pression d'écoulement ou de coulée du métal 30 lors du remplissage des cavités de moulage 41.

Comme visible sur les figures 2 et 3, ces moyens de régulation 60 sont notamment constitués par une chambre de dépression 61 en forme de bassin. La section de passage du métal dans la chambre de dépression 61 (autrement dit la section transversale à l'axe longitudinal du puits 43) est nettement supérieure à celle du puits. Le puits de descente débouche de part et d'autre de la chambre 61.

Plus précisément, le puits de descente 43 débouche dans la partie inférieure du bassin de dépression 61 par des orifices de sortie 63a et 63b. La partie supérieure, en regard avec la busette 23, du puits 43 débouche à la partie supérieure ou sommet de la chambre 61 par un orifice d'entrée 63c. On voit bien sur la figure 3 particulièrement que les orifices de sortie 63a, 63b sont décalés axialement -c'est-à-dire ne sont pas en regard- par rapport à l'orifice d'entrée 63c. Une telle disposition décalée des orifices d'entrée permet de freiner le flux de métal 30 provenant de la busette 23. Evidemment, le nombre d'orifices d'entrée et de sortie n'est pas limité à trois, tant que l'on prévoit un désalignement axial apte à casser l'écoulement dans la chambre 61.

Par ailleurs, pour permettre un remplissage efficace des cavités de moulage 41, les moyens de régulation 60 sont formés dans le moule 40, de façon que la chambre de dépression 61 soit au-dessus du sommet des cavités 41. Comme on le voit bien sur la figure 2, les orifices de sortie 63a et 63b sont disposés dans le moule à un niveau A qui est supérieur au niveau B du sommet des cavités 41.

On voit sur les figures 1 et 2 qu'un conduit coudé 44 est formé dans le moule 40. Une extrémité de ce conduit débouche, similairement au puits 43, à la partie ou face supérieure du moule 40. L'autre extrémité du conduit 44 communique avec l'une des cavités de moulage 41, à un niveau C qui est sensiblement en dessous du niveau B correspondant au sommet des cavités 41.

Un dispositif 70 de détection ou de visée par fibre optique par exemple, est disposé au droit du moule 40, en regard du conduit 44. Ainsi, quand le métal en fusion 30 atteint le niveau C dans les cavités 41, il pénètre dans le conduit 44 qui agit donc comme un conduit de regard. Quand le métal remplit la section horizontale du conduit de regard 44, un faisceau lumineux 74 émis par le dispositif 70 est réfléchi à nouveau vers ce dernier de façon à indiquer un remplissage des cavités 41 jusqu'au niveau C. Evidemment d'autres principes de détection peuvent être choisis.

On voit également sur la figure 1 un détecteur 80 qui permet de mesurer en permanence le niveau de métal 30 dans la poche 20. Ce détecteur 80 peut avantageusement comporter un émetteur de faisceau laser 81 et être relié à des moyens permettant de maintenir constant le niveau (désigné en D sur la figure 2) de métal 30 dans la poche de coulée.

Sur la figure 3, la section transversale de l'ouverture de la busette 23 est supérieure à celle du puits 43 dans lequel celle-ci débouche. La réduction de section entre la busette 23 et le puits 43 permet à des impuretés 25 de se fixer lors de la coulée du métal 30 sur les parois internes de la busette, sans provoquer d'importantes irrégularités de débit ou des à-coups dans l'écoulement.

Les particularités du procédé de coulée en source, qui consistent usuellement à (a) réaliser un moule avec au moins une cavité de moulage et au moins un puits de descente débouchant à la base d'une cavité, puis à (b) couler un matériau en fusion 30 dans le puits de descente 43, jusqu'au remplissage au moins de la cavité 41, vont maintenant être brièvement expliquées.

Conformément à l'invention, l'étape (a) de préparation du moule 40 comprend en outre la formation dans le puits de descente 43 de moyens de régulation 60 aptes, lors de l'étape (b) de coulée, à créer une diminution de la pression d'écoulement du matériau en fusion 30 à l'intérieur du puits 43.

Avec des moyens de régulation 60 tels que ceux décrits précédemment, lors de l'étape (b), le bassin de dépression 61 se remplit au fur et à mesure de la coulée jusqu'à un niveau donné qui est illustré en E sur la figure 2. Quand le métal en fusion 30 atteint ce niveau E, l'alimentation de matière en fusion 30 est interrompue en plaçant la quenouille 24 dans la position visible sur la figure 3.

Afin d'obtenir un excellent remplissage des cavités 41, le niveau E est déterminé pour que la quantité de matière en fusion 30 contenue dans le bassin 61 ne remplisse pas entièrement celui-ci, mais suffise à finir de remplir toutes les cavités du moule 40. Par conséquent, l'étape (b) comprend en outre la détection du niveau donné E dans le bassin de dépression 61, et la commande de l'interruption de ladite alimentation quand ce niveau E est atteint. Dans l'exemple décrit ici, cette détection se fait indirectement par la détection du niveau C à l'aide du dispositif 70, les niveaux C et E étant déterminés pour que lorsque l'un est atteint, l'autre le soit aussi. Bien entendu, on ne sortirait pas du cadre de l'invention en utilisant d'autres moyens pour détecter le niveau E. On peut ainsi éviter les coups de bélier qui survenaient dans l'art antérieur lorsque le moule 40 était plein, et s'assurer que la quantité de métal en fusion 30 contenue dans le bassin est juste suffisante pour finir de remplir les cavités.

On comprend que grâce aux caractéristiques de l'invention, et notamment à la présence d'une surface libre dans le bassin de dépression 61, on peut éviter les surpressions de métal dues à la hauteur métallostatique dans la poche de coulée. De plus, en coupant l'alimentation en métal grâce à la visée effectuée par le dispositif 70, on peut remplir calmement à la fin des cavités 41 (c'est-à-dire l'espace entre le niveau C et le sommet B de ces cavités) ce qui permet de réduire la mise au mille.

On obtient conformément à l'invention une excellente maîtrise du débit permettant des temps de remplissage constants et une précision de dosage importante.

## Revendications

1. Procédé de moulage pour la réalisation d'une pièce selon la technique de coulée dite en source, et consistant à :
(a) préparer un moule (40) comprenant au moins une cavité de moulage (41) de forme correspondant à celle de la pièce à réaliser, ainsi qu'au moins un puits de descente (43) qui s'étend sensiblement à la verticale depuis une partie inférieure ou base de ladite cavité (41) avec laquelle il communique, jusqu'à une partie supérieure du moule (40) où il débouche ; et
(b) couler un matériau liquide ou en fusion (30) dans le puits de descente (43), jusqu'au remplissage au moins de la cavité (41),
caractérisé en ce que l'étape (a) de préparation du moule (40) comprend en outre la formation dans le puits de descente (43) de moyens de régulation (60) qui sont aptes, lors de l'étape (b) de coulée, à créer une diminution de la pression d'écoulement du matériau en fusion (30) à l'intérieur du puits (43), et qui consistent à réaliser une chambre de dépression (61) en forme de bassin traversée par le puits (43) sensiblement au-dessus du niveau de la partie supérieure de la cavité de moulage (41), lequel puits de descente (43) débouche dans la partie inférieure du bassin de dépression (61) par des orifices de sortie (63a, 63b) qui sont décalés par rapport à l'orifice ou aux orifices d'entrée (63c) du puits (43) dans la partie supérieure du bassin (61).

2. Procédé selon la revendication 1, caractérisé en ce que lors de l'étape (b), le bassin de dépression (61) se remplit au fur et à mesure de la coulée jusqu'à un niveau donné (E) où l'alimentation de matière en fusion est interrompue, ce niveau (E) étant déterminé pour que la quantité de matière en fusion (30) contenue dans le bassin (61) suffise à finir de remplir toutes les cavités (41) du moule (40).

3. Procédé selon la revendication 1 ou 2, caractérisé en ce que l'étape (b) comprend en outre la détection du niveau donné (E) dans le bassin de dépression (61), et la commande de l'interruption de ladite alimentation quand ce niveau (E) est atteint.

4. Procédé selon l'une des revendications 1 à 3, suivant lequel le moule est alimenté par une poche de coulée ou analogue, équipée à sa partie inférieure d'une busette (23) venant en contact avec le moule en regard du puits de descente (43), caractérisé en ce que lors de l'étape (b), le niveau de matériau en fusion (30) dans la poche est maintenu constant.

5. Moule pour la mise en oeuvre d'un procédé de coulée dite en source, du type comprenant au moins une cavité de moulage dont la forme correspond à celle d'une pièce à réaliser, et au moins un puits de descente (43) qui s'étend sensiblement à la verticale depuis une partie inférieure ou base de ladite cavité (41) avec laquelle il communique, jusqu'à une partie supérieure du moule (40) où il débouche, caractérisé en ce que des moyens de régulation (60) aptes à créer une diminution de la pression d'écoulement dans le puits de descente (43) sont formés dans ce dernier et sont constitués par un bassin de dépression (61) dans la partie inférieure duquel débouche le puits de descente (43) par des orifices de sortie (63a, 63b) qui sont décalés par rapport à l'orifice ou aux orifices d'entrée (63c) du puits (43) dans la partie supérieure du bassin (61).

6. Moule selon la revendication 5, caractérisé en ce que le bassin de dépression (61) possède une section qui est supérieure à celle du puits (43) et dans laquelle ce dernier débouche de part et d'autre.

7. Moule selon la revendication 6, caractérisé en ce que le bassin de dépression (61) est disposé à un niveau (A) sensiblement au-dessus de la partie supérieure (B) de la cavité de moulage (41).

8. Moule selon la revendication 6 ou 7, caractérisé en ce qu'il comporte des moyens de détection (70, 44) aptes à déterminer si un niveau donné (E) de matériau liquide ou en fusion (30) coulé dans le puits est atteint dans la cavité de moulage (41).

## Claims

1. Method of moulding for making a part according to the so-called bottom casting process and consisting :
(a) in preparing a mould (40) comprising at least one moulding cavity (41) with a shape corresponding to that of the part to be made as well as at least one down-gate sprue (43) which extends substantially in the vertical direction from a lower portion or base of the said cavity (41) with which it communicates to an upper portion of the mould (40) where it opens out; and
(b) in pouring a liquid or molten material (30) into the down-gate sprue (43) until the filling up of at least the cavity (41),
characterized in that the step (a) of preparation of the mould (40) further comprises the formation, in the down-gate sprue (43), of regulation means (60) which are adapted during of the pouring step (b) to create a decrease in the pressure of flow of the molten material (30) inside of the sprue (43) and which consist in providing a basin-shaped underpressure chamber (61) through which extends the sprue (43) substantially above the level of the upper portion of the moulding cavity (41), which down-gate sprue (43) opens into the lower portion of the underpressure basin (61) through outlet apertures (63a, 63b) which are offset with respect to the inlet aperture or apertures (63c) of the sprue (43) in the upper portion of the basin (61).

2. Method according to claim 1, characterized in that during the step (b), the underpressure basin (61) is filling up in proportion as the casting proceeds up to a given level (E) where the feed with molten material is discontinued, this level (e) being determined in order that the amount of molten material (30) contained in the basin (61) be sufficient for finishing to fill up all the cavities (41) of the mould (40).

3. Method according to claim 1 or 2, characterized in that the step (b) further comprises the detection of the given level (E) in the underpressure basin (61) and the control of the discontinuance of the said feed when this level (E) is reached.

4. Method according to one of claims 1 to 3, according to which the mould is fed by a pouring ladle or the like fitted at its lower portion with a nozzle (23) coming in contact with the mould in front of the down-gate sprue (43), characterized in that during the step (b), the level of the molten material (30) in the ladle is kept constant.

5. Mould for carrying out a method of so-called bottom casting, of the type comprising at least one moulding cavity the shape of which corresponds to that of a part to be made and at least one down-gate sprue (43) which extends substantially in the vertical direction from a lower portion or base of the said cavity (41) with which it communicates up to an upper portion of the mould (40) where it opens out, characterized in that regulation means (60) adapted to create a decrease in the pressure of flow in the down-gate sprue (43) are formed in the latter and are constituted by an underpressure basin (61) into the lower portion of which opens the down-gate sprue (43) through outlet apertures (63a, 63b) which are offset with respect to the inlet aperture or apertures (63c) of the sprue (43) in the upper portion of the basin (61).

6. Mould according to claim 5, characterized in that the underpressure basin (61) has a section which is greater than that of the sprue (43) and into which the latter opens on either side.

7. Mould according to claim 6, characterized in that the underpressure basin (61) is disposed at a level (A) substantially above the upper portion (B) of the moulding cavity (41).

8. Mould according to claim 6 or 7, characterized in that it comprises detection means (70, 44) adapted to determine whether a given level (E) of liquid or molten material (30) poured into the sprue is reached in the moulding cavity (41).

## Patentansprüche

1. Formgußverfahren zur Herstellung eines Werkstückes gemäss dem sogenannten steigenden Gießverfahren und das darin besteht :
(a) eine Form (40) vorzubereiten, die wenigstens einen Hohlraum (41) zum Formen mit einer derjenigen des zu herstellenden Werkstückes entsprechenden Gestalt sowie wenigstens einen Einlaufkanal (43) umfasst, der sich etwa senkrecht von einem unteren Abschnitt bzw. Grundteil des besagten Hohlraumes (41), mit welchem der Einlaufkanal in Verbindung steht, bis zu einem oberen Abschnitt der Form (40), wo der Einlaufkanal ausmündet, erstreckt ; und
(b) einen flüssigen bzw. geschmolzenen Werkstoff (30) in den Einlaufkanal (43) bis zur Füllung wenigstens des Hohlraumes (41) zu giessen,
dadurch gekennzeichnet, dass der Schritt (a) der Vorbereitung der Form (40) ausserdem die Bildung von Regelmitteln (60) in dem Einlaufkanal (43) umfasst, welche geeignet sind, während des Gießschrittes (b), eine Abnahme des Strömungsdruckes des geschmolzenen Werkstoffes (30) innerhalb des Einlaufkanals (43) zu schaffen und welche darin bestehen, eine durch den Einlaufkanal (43) durchsetzte beckenförmige Unterdruckkammer (61) etwa oberhalb der Höhenlage des oberen Teiles des Formhohlraumes (41) zu schaffen, welcher Einlaufkanal (41) in den unteren Teil des Unterdruckbeckens (61) durch Auslassöffnungen (63a, 63b), welche in bezug auf die Einlassöffnung bzw.- öffnungen (63c) des Einlaufkanals (43) in dem oberen Teil des Beckens (61) versetzt sind, einmündet.

2. Verfahren nach Anspruch 1, dadurch gekennzeichnet, dass, während des Schrittes (b), das Unterdruckbecken (61) sich in dem Masse, wie das Giessen stattfindet, bis zu einer gegebenen Höhe (E), wo die Speisung mit geschmolzenem Werkstoff unterbrochen wird, füllt, wobei diese Höhe (E) bestimmt wird, damit die in dem Becken (61) enthaltene geschmolzene Werkstoffmenge (30) genügt, um die Füllung sämtlicher Hohlräume (41) der Form (40) zu vollenden.

3. Verfahren nach Anspruch 1 oder 2, dadurch gekennzeichnet, dass der Schritt (b) ausserdem die Ermittlung der gegebenen Höhe (E) in dem Unterdruckbecken (61) und die Betätigung der Unterbrechung der besagten Speisung, wenn diese Höhe (E) erreicht worden ist, umfasst.

4. Verfahren nach einem der Ansprüche 1 bis 3, bei welchem die Form mit einer Gießpfanne oder dergleichen gespeist wird, welche an ihrem unteren Teil mit einer mit der Form gegenüber des Einlaufkanals (43) in Berührung kommenden Lochsteindüse ausgerüstet ist, dadurch gekennzeichnet, dass, während des Schrittes (b), die Höhe des geschmolzenen Werkstoffes (30) in der Pfanne konstant gehalten wird.

5. Form zur Durchführung eines Verfahrens zum sogenannten steigenden Giessen, derjenigen Gattung mit wenigstens einem Formhohlraum, dessen Gestalt derjenigen eines herzustellenden werkstückes entspricht und wenigstens einem Einlaufkanal (43), der sich etwa senkrecht von einem unteren Abschnitt bzw. Grundteil des besagten Hohlraumes (41), mit welchem er in Verbindung steht, bis zu einem oberen Abschnitt der Form (40), wo er ausmündet, erstreckt, dadurch gekennzeichnet, dass Regelmittel (60), die geeignet sind, eine Abnahme des Strömungsdruckes in dem Einlaufkanal (43) zu erzeugen, in diesem letzteren gebildet sind und aus einem Unterdruckbecken (61) bestehen, in dessen unteren Teil der Einlaufkanal (63) durch Auslassöffnungen (63a, 63b), die in bezug auf die Einlassöffnung bzw.- öffnungen (63c) des Einlaufkanals (43) in dem oberen Teil des Beckens versetzt sind, bestehen.

6. Form gemäss Anspruch 5, dadurch gekennzeichnet, dass das Unterdruckbecken (61) einen Querschnitt, der grösser als derjenige des Einlaufkanales (43) ist und in welchen der letztere beiderseits ausmündet, besitzt.

7. Form nach Anspruch 6, dadurch gekennzeichnet, dass das unterdruckbecken (61) in einer sich etwa oberhalb des oberen Teiles (B) des Formhohlraumes (41) befindenden Höhenlage (A) angeordnet ist.

8. Form nach Anspruch 6 oder 7, dadurch gekennzeichnet, dass sie Ermittlungsmittel (70, 44) aufweist, die geeignet sind, zu bestimmen, ob ein gegebener Füllstand (E) des in den Einlaufkanal eingegossenen flüssigen bzw. geschmolzenen Werkstoffes (30) in dem Formhohlraum (41) erreicht worden ist.
